# EUROPÄISCHE PATENTSCHRIFT

(11) **EP 3 186 091 B1**
(45) Veröffentlichungstag und Bekanntmachung des Hinweises auf die Patenterteilung: **23.02.2022**
(21) Anmeldenummer: 15752986.8
(22) Anmeldetag: 07.08.2015
(51) Int. Cl.: B43M 3/04

(54) **KUVERTIERVORRICHTUNG**
DOCUMENT INSERTING APPARATUS
DISPOSITIF D'INSERTION DE DOCUMENTS

(30) Priorität: 28.08.2014 CH 13022014
(43) Veröffentlichungstag der Anmeldung: 05.07.2017
(73) Patentinhaber: Kern AG, 3510 Konolfingen (CH)
(72) Erfinder: LEHMANN, Urs, CH-3506 Grosshöchstetten (CH)
(74) Vertreter: Troesch Scheidegger Werner AG
(86) Internationale Anmeldenummer: PCT/EP2015/068223
(87) Internationale Veröffentlichungsnummer: WO 2016/030167

(56) Entgegenhaltungen:
- EP-A2- 2 261 055
- US-A- 4 020 615
- US-A- 5 125 215
- US-A- 5 168 689
- US-A- 5 191 751

## Beschreibung

Die vorliegende Erfindung betrifft eine Kuvertiervorrichtung umfassend eine Packtasche, wobei die Packtasche mehrere Lamellen und eine Blattführung umfasst, sowie ein Verfahren zum Befüllen der Packtasche.

Aus der EP 0 504 114 B1 ist eine Kuvertiervorrichtung bekannt, die die Geschwindigkeit gegenüber dem damals bekannten Stand der Technik etwa verdoppeln kann. Dabei werden eine drehbar gelagerte Einpacktasche und eine Niederhalterolle über Hebel durch eine Kurve gesteuert. Die dadurch notwendige grosse Anzahl an schnell bewegten Teilen ist aufwendig in der Fertigung und hindert durch die relativ grosse bewegte Masse eine noch höhere Verpackungsleistung. Zudem führt die bewegte Einpacktasche zu unerwünschten Schwingungen, die ebenfalls die Verpackungsleistung begrenzen. Des Weiteren muss bei einer solchen Vorrichtung für jedes bezüglich der Breite, das heisst der Abmessung quer zur Transportrichtung des Kuverts, unterschiedliche Kuvertmass eine andere Packtasche montiert werden, die zudem nur für einen sehr begrenzten Bereich der Dicke des zu verpackenden Inhalts geeignet ist, um eine optimale Führung des Kuverts bzw. des durch die Packtasche zu führenden Kuvertinhalts zu gewährleisten. Aufgrund der beweglichen Führung der Packtasche ist ein solcher Tausch aufwendig.

Aus der EP 2 756 964 A1 ist eine Kuvertiervorrichtung bekannt, bei der ein Kuvert auf Führungsklingen, die jeweils eine vom freien Ende her zunächst nach oben ansteigende Leiste aufweisen, aufgezogen und befüllt werden. Bei dieser Vorrichtung berühren sich jedoch Kuvert und Kuvertinhalt bereits während des Einschiebens des Inhalts. Weicht der Inhalt von einer üblichen Blattform ab oder ist das Blatt oder/und Kuvert verzogen, kann es dabei zu einer Beschädigung des Kuverts oder des Inhalts kommen.

Aus der EP 2 261 055 A2 ist eine Kuvertiervorrichtung gemäß dem Oberbegriff des Anspruchs 1 bekannt.

Es ist eine Aufgabe der vorliegenden Erfindung, die Nachteile des Standes der Technik zu vermeiden und eine Packtasche zu schaffen, mit welcher die Packgeschwindigkeit auf unterschiedlichen Kuvertiervorrichtungen weiter erhöht werden kann, bspw. auf 30'000 bis 40'000 Verpackungen pro Stunde. Im Weiteren ist es eine Aufgabe der Erfindung, eine Packtasche zu schaffen, die während des Kuvertiervorgangs nicht bewegt werden muss, um störende Schwingungen zu vermeiden. Schliesslich ist es auch Aufgabe der Erfindung, eine Packtasche für unterschiedliche Kuvertzuschnitte und/oder Kuvertinhalte bereitzustellen. Des Weiteren sollen auch Kuverts, die durch mindere Qualität oder schlechte Lagerung wellig geworden sind, zuverlässig verarbeitet werden, was der Stand der Technik nicht erlaubt.

Eine Packtasche, die die gestellten Aufgaben erfüllt und die Nachteile des Standes der Technik vermeidet, wird in Anspruch 1, ein entsprechendes Verfahren in Anspruch 16 offenbart. Weitere bevorzugte Ausführungsformen finden sich in den Unteransprüchen.

Eine erfindungsgemässe Packtasche ist für eine Kuvertiervorrichtung geeignet, die zum Einschieben eines Kuvertinhalts in ein Kuvert ausgelegt ist und beispielsweise eine Halterung für leere Kuverts, einen Klappenöffner zum Öffnen der Kuvertklappen, Transportorgane für den Transport der Kuverts von der Halterung zur Packtasche, auf der die Kuverts befüllt werden, eine Zuführeinrichtung zum Zuführen des Kuvertinhalts zu der und in die Packtasche, sowie Abtransportorgane zum Weiterbefördern des befüllten Kuverts, aufweist. Eine solche Kuvertiervorrichtung kann dabei als eine Maschine oder aus mehreren separaten Modulen aufgebaut sein, die erst nach der fertigen Montage wie beschrieben zusammenwirken.

Dabei weist die Packtasche bezüglich einer Transportrichtung der Kuverts eine Mittellinie M in einer Klappenführungsebene K, sowie mehrere zur Mittellinie M parallel, mit der jeweiligen Klappenführung in der Klappenführungsebene K angeordnete Lamellen auf. Dabei wird die Klappenführungsseite bevorzugt im Wesentlichen horizontal gewählt womit die Ebene K bevorzugt im Wesentlichen mit der Horizontalebene identisch ist.

Zumindest einer oder mehreren Lamellen ist dabei eine, von der jeweiligen Klappenführung beabstandete Blattführung zugeordnet. Die Blattführung ist dabei, um unterschiedlich dicke Kuvertinhalte besser zu führen, zumindest in einem bezüglich der Kuvertzufuhr vorderen Bereich der Packtasche oder auch für die gesamte Blattführung zur Klappenführung, bzw. zur Ebenen K federnd ausgebildet. Durch diese Anordnung ist auch der Packraum definiert, in dem der Kuvertinhalt so geführt wird, dass er das Kuvert nicht berührt.

Dabei wird die Federwirkung der Blattführung vorteilhafterweise so eingestellt, dass eine Zufuhrgeschwindigkeit des Kuvertinhalts für unterschiedlich dicke Kuvertinhalte im Wesentlichen beibehalten wird.

Ist die Blattführung selbst eine Feder, wird diese dabei bevorzugt mit bis zu 10° Grad Abweichung senkrecht zur Klappenführung, bzw. zur Ebene K federnd, ausgeführt. Beispielsweise kann eine Blattführung aus federndem Material im hinteren Bereich fest mit einer Lamelle oder einer Montageschiene verbunden sein und sich dann fingerförmig bis in den vorderen Bereich der Klappenführung, insbesondere bis zur frei stehenden Vorderkante einer oder mehrerer Lamellen, schräg, insbesondere in einem flachen Winkel, bspw. zwischen 0° und 20°, dabei bevorzugt kleiner oder gleich 10°, gegen die Klappenführung gerichtet, erstrecken. Beim Einschieben des Kuvertinhalts, das zusätzlich durch eine schräge Ebene an Blattführung und/oder Lamelle unterstützt werden kann, ist der Kuvertinhalt durch die fingerartig ausgebildete Feder der Blattführung gestützt, wodurch eine vorzeitige Berührung des Kuverts verhindert wird. Dadurch wird auch die Verwendung und zuverlässige Verarbeitung von Kuverts einer schlechteren Qualität, wie beispielsweise oben angeführt wellige oder sonst verzogene Kuverts, möglich.

Bei dicken Kuvertinhalten verhindert diese Feder zudem, dass das Kuvert vorzeitig ausgeschoben wird. Dadurch kann auch die mechanische Belastung beim Einschieben des Kuvertinhalts für das geöffnete Kuvert herabgesetzt und zu starke Deformierung oder gar ein Einreissen vermieden werden.

Die Blattführung kann so ausgeführt werden, dass sie im vorderen Bereich der Lamelle, insbesondere im unmittelbaren Bereich der oder an der Vorderkante der Packtasche, die Innenseite der Klappenführung berührt.

Weitere Alternativen, wie bspw. eine durch eine oder mehrere Federn ihrerseits angedrückte Blattführung, eine durch gefederte Scharniere angedrückte Blattführung etc. können ebenso verwendet werden.

Durch die Federwirkung wird das Kuvert aufgespannt, so dass zum einen Kuvertinhalte verschiedener Dicke verarbeitet werden können und zum anderen das Kuvert zurückgehalten oder gebremst wird, so dass der Inhalt mit dem Kuvert erst nach dem Abschluss des Einschiebevorgangs weiterbefördert und das Kuvert nicht schon während des Einschiebevorgangs von der Packtasche geschoben wird.

Die Lamellen sind dabei bevorzugt voneinander getrennt an der Kuvertiervorrichtung oder einer Montageschiene angeordnet, wobei zusätzlich Mittel zum Verschieben der bezüglich der Mittellinie M äusseren Seitenlamellen, einschliesslich der diesen zugeordneten Blattführungen vorgesehen sind, um diese im Wesentlichen senkrecht zur Mittellinie M und parallel gegen- oder voneinander zu verschieben. Insbesondere für die Verarbeitung von breiteren Kuvert- bzw. Kuvertinhaltsformaten ist es vorteilhaft, wenn zwischen den äusseren Lamellen zumindest eine innere Lamelle ortsfest vorgesehen ist. Die äusseren Lamellen, auch Seitenlamellen genannt, können dabei als Winkel oder zumindest teilweise als U-Profil mit nach aussen gerichteter Basis ausgebildet sein, so dass der Kuvertinhalt an beiden Seiten durch das U-Profil geschützt oder/und geführt wird.

Die Stellmittel zum Verschieben der Seitenlamellen können elektrische oder mechanische Mittel, bevorzugt eine Stellspindel umfassen. Zur Führung des Kuvertinhalts sind die äusseren Lamellen auf der jeweils äusseren Seitenfläche vorteilhafterweise geschlossen. Dem hingegen sind die beiden Seitenflächen der zumindest einen inneren Lamelle offen ausgeführt.

In weiteren Ausführungsform ist zumindest den zwei äusseren Lamellen jeweils eine Blattführung zugeordnet. Alternativ kann zumindest einer inneren Lamelle, dabei bevorzugt zumindest einer mittleren Lamelle oder jeweils allen Lamellen eine Blattführung zugeordnet sein. Bei einer Ausführung mit einer der mittleren Lamelle zugeordneten Blattführung kann diese sich seitlich der Mittelline M hinaus bis in den Bereich benachbarter oder/und in den Bereich der äusseren Lamellen erstreckend ausgeführt sein.

Bei einem erfindungsgemässen Verfahren zum Befüllen einer Packtasche, insbesondere einer wie oben beschriebenen Packtasche, wird ein Kuvert mit geöffneter Kuvertklappe voran zu der Packtasche transportiert, und ein Kuvertinhalt mittels einer Zuführeinrichtung zu der Packtasche zugeführt. Das dabei befüllte Kuvert wird anschliessend durch Abtransportorgane weiterbefördert.

Die Kuverts werden dabei zunächst, beispielsweise durch eine bewegliche Niederhalterolle oder eine trichterartige Anordnung zur Führung der Kuverts in Richtung auf die Packtasche ausgerichtet.

Beim anschliessenden Aufziehen des Kuverts auf die Packtasche wird dieses zunächst durch Transport- und Gegenrollen auf die Packtasche aufgestossen und bevorzugt, um ein Ausknicken zu verhindern, spätestens ab dem Zeitpunkt, wo die Rückkante des Kuverts nicht mehr im Eingriff zwischen Transport- und Gegenrollen ist von einer oder mehreren Aufzugsrollen auf die Packtasche aufgezogen, bis der Kuvertboden an der Vorderkante der Packtasche ansteht.

Um die Öffnung des Kuverts zusätzlich zu unterstützen und damit das Aufziehen auf die Packtasche zu erleichtern, können dabei zwischen den zur Packtasche unmittelbar benachbarten Transportmitteln, beispielsweise einer Transportrolle oder einem Trichter, und einem Aufziehmittel, beispielsweise einer Aufziehrolle, die Klappenführungsebene seitlich begrenzende vorzugsweise verstellbare Konusse vorgesehen sein.

Die Zuführung der Kuverts kann dabei von oben oder von unten erfolgen. Dabei kann auch ein Transportwinkel (Wt), zwischen zugeführtem Kuvert und Klappenführung, während des Aufziehens des Kuverts auf die Packtasche variiert werden um eine Öffnung des Kuverts zu erleichtern.

Zur Zuführung des Kuvertinhalts kann die Zuführeinrichtung auf Zahn- oder Treibriemen, oder auf Ketten befestigte Finger umfassen. Diese können beispielsweise durch Schlitze in der Packtasche von einer Seite über die andere Seite der Zuführebene hinausragend geführt sein. Alternativ können die Transportfinger auch zwischen den wie oben beschriebenen Lamellen einer segmentierten Packtasche geführt werden.

Während des vorteilhaft gleichzeitig mit dem Aufstossen eingeleiteten Befüllen wird der Kuvertinhalt in der Packtasche geführt, die mehrere zur Mittellinie M parallel, mit einer Klappenführung in einer Ebene K angeordnete Lamellen umfasst. Der Kuvertinhalt wird dabei durch eine Blattführung, zumindest in einem, bezüglich der Kuvertzufuhr vorderen Bereich, zur Klappenführung federnd angedrückt, so dass der Kuvertinhalt das Kuvert erst im Bereich einer Vorderkante der Packtasche berührt.

Vorteilhafterweise wird dabei der Kuvertinhalt zumindest durch zwei, jeweils äusseren Lamellen zugeordneten Blattführungen angedrückt. Zusätzlich oder alternativ auch allein kann das Andrücken durch eine einer inneren Lamelle zugeordneten Blattführung erfolgen. Diese kann, insbesondere, wenn sie die einzige Blattführung der Packtasche ist auch breiter als die zugehörige bspw. mittlere Lamelle ausgeführt sein.

Des Weiteren kann der Kuvertinhalt zusätzlich durch geschlossene äussere Seitenflächen der äusseren, beispielsweise zumindest teilweise als U-Profil ausgebildeten, Lamellen geführt werden.

Von der Packtasche in Abtransportrichtung des Kuverts (downstream) sind Abtransportorgane, bspw. Abtransportrollen und ein odere mehrere Segmente, vorgesehen, um das gefüllte Kuvert von der Packtasche weiterzubefördern. Der Abtransportwinkel (Wa) von der Vorderkante der Packtasche wird dabei vorteilhaft flach nach unten gerichtet, um ein Herausrutschen des Kuvertinhalts während des Abtransports zu verhindern.

Bei einem weiteren erfindungsgemässen Verfahren zum Befüllen einer Packtasche wird beispielsweise zunächst in bekannter Weise die Klappe des zu einer Kuvertentnahmeöffnung einer Kuverhalterung am nächsten gelegenen Kuverts eines in der Halterung abgelegten Kuverstapels mit einem Klappenöffner geöffnet. Anschliessend wird das Kuvert durch Transportorgane von der Halterung zu einer Packtasche transportiert, auf der die Kuverts befüllt werden. Der Kuvertinhalt wird dabei mittels einer Zuführeinrichtung zu der Packtasche zugeführt und anschliessend das befüllte Kuvert durch Abtransportorgane weiterbefördert.

Die Kuverts werden dabei beispielsweise durch eine bewegliche Niederhalterolle oder eine trichterartige Anordnung zur Führung der Kuverts in Richtung auf die Packtasche ausgerichtet. Gleichzeitig wird durch zumindest ein Aufziehmittel, beispielsweise eine Aufziehrolle, das Kuvert zumindest teilweise, bevorzugt aber vollständig auf die Packtasche aufgezogen, wobei das Aufziehmittel, beispielsweise Aufziehroile(n) zumindest zeitweise, bspw. periodisch, mit der Packtasche zusammenwirkt. Dabei werden des Weiteren Mittel zur Synchronisierung der Bewegung der Niederhalterolle oder des Trichters mit dem Aufziehmittel verwendet, die diese von einer ersten Position beim Empfangen der Kuvertklappe durch den Trichter, in eine zweite Position nach dem Aufsetzen der Kuvertklappe auf der Klappenführung bewegen. Dadurch wird ein Transportwinkel (Wt), zwischen zugeführtem Kuvert und Klappenführung, während des Aufziehens des Kuverts auf die Packtasche variiert um eine Öffnung des Kuverts zu erleichtern.

Anschliessend werden die Kuverts, bspw. wie oben erwähnt, abtransportiert.

Das Prinzip der vorliegenden Erfindung sowie verschiedene Beispiele möglicher Ausführungsformen werden im Folgenden anhand der Figuren besprochen.

Dabei zeigen:
- Fig. 1: ein Schema einer Kuvertiervorrichtung mit einer Packtasche;
- Fig. 2: eine schematische Darstellung des Aufziehens eines Kuverts auf die Packtasche;
- Fig. 3: eine 3D-Ansicht einer Packtasche;
- Fig. 4: eine Rückansicht einer Packtasche;
- Fig. 5: eine Lamelle.

Fig. 1 zeigt ein Schema einer Kuvertiervorrichtung mit Kuvertzufuhr von oben. Dabei werden die in einer Halterung 6 für leere Kuverts, mit der Klappe in Transportrichtung nach unten abgelegten Kuverts nach Öffnen durch einen Klappenöffner 7, der beispielsweise eine Öffnerklaue 25 umfasst, mit der geöffneten Klappe nach vorne von zumindest einem Transportorgan 8 in Richtung der Packtasche 9 transportiert. Zum Aufziehen auf die Packtasche wird das Kuvert 2 durch den Trichter 12 auf die Packtasche 9 ausgerichtet. Trichter 12 und Öffnungskonusse 27 helfen beim Öffnen des Kuverts 2, um dieses leichter auf die Packtasche aufzuziehen. Nach Aufziehen des Kuverts wird dieses mit dem über die Zuführeinrichtung 10 zugeführten Kuvertinhalt 5 befüllt. Anschliessend wird das Kuvert vorzugsweise ohne Unterbrechung der Bewegung des Kuvertinhalts 5, durch zumindest einen Einschubfinger 26, der Kuvert und Inhalt hier bis in den Bereich des Trichters führt, an die Abtransportorgane 11 übergeben und abtransportiert.

Fig. 2 zeigt eine Funktionsskizze des Aufziehens des Kuverts am Beispiel einer von oben zuführenden Kuvertiervorrichtung. Nachdem das Kuvert 2 mit der Kuvertklappe 3 voran, zwischen einem gegenläufig drehenden Rollenpaar, hier einer angetriebenen Transportrolle 20 und der gegen die Transportrolle 20 angedrückten Gegenrolle 21, durch einen Trichter 12 in einen Transportwinkel (Wt), der Klappenführungseite der Packtasche 9 zugeführt wurde, wird die Klappenseite des Kuverts auf der Klappenführung weitergeschoben, bis sie von einer hier absenkbaren Aufziehrolle 14, wie dargestellt erfasst und auf die Packtasche aufgezogen wird. Währenddessen kann der Transportwinkel Wt und Transportebene T durch ein zustellen des Trichters in Richtung der Ebene K, beispielsweise wie dargestellt zu Wt" bzw. WT und T" verschoben werden.

Ist die Klappenführungsseite der Klappenführung völlig planar, wird diese vollständig von der Ebene K umfasst. Üblicherweise wird aber die Oberfläche der Klappenführungsseite auch durch Rippen oder andere Elemente auf den voneinander beabstandeten Lamellen gebildet. Diese Elemente können die Ebene K auch durchstossen. Beispielsweise können auf der Packtasche von einem Bereich in der Nähe der oder an der Vorderkante der Packtasche, wie in Figur 3 dargestellt, zumindest in einem Teilbereich schräg nach hinten ansteigende Rippen 33, die die Vorderkante der Kuvertklappe und somit die ganze Klappe anheben vorgesehen sein, damit der Finger der Zuführeinrichtung unter dieser hindurchfahren kann, während er selbst über die Klappenführungsebene K der Packtasche reicht. Der Finger schaut dabei oben knapp aus der Packtaschenebene heraus, damit kein Dokument in der Packtasche verloren geht. Dabei sind Klappenführungsseite bzw. Ebene K bevorzugt im Wesentlichen horizontal ausgerichtet.

Durch das Zustellen des Trichters 12 während des Durchlaufs des Kuverts, kann dabei eine leichte Öffnung des Kuverts 2 ermöglicht werden, die durch hier strichliert dargestellte Konusse 27, die in einem Bereich seitlich der Vorderkante der Packtasche montiert sind, weiter unterstützt werden kann. Vorteilhafterweise wird die Bewegung des Trichters von einer ersten Position zu einer zweiten Position unmittelbar vor oder beim Aufsetzen der Klappenspitze auf die Klappenführungsseite, bis zum Passieren der vordersten Kante der Packtasche 9 durch den Klappenfalz 4, also im Bereich ca. einer Klappenlänge 1 vorgenommen.

Beim Aufziehen des Kuverts 2, bspw. mit Hilfe von synchron zum Kuvertlauf abgesenkten Aufziehrollen 14, wird der Kuvertinhalt 5 durch die Zuführeinrichtung 10, die bspw. zumindest einen, auf einem Zahnriemen oder einer Kette befestigten Finger 26 sowie einen Zuführantrieb 32 umfasst, durch die Packtasche 9 in das Kuvert 2 geschoben. Durch die im Wesentlichen geschlossene Ausführung der erfindungsgemässen Packtasche, wird dabei eine Berührung des Kuvertinhalts 5 mit dem Kuvert 2 verhindert. Erst beim Erreichen des Kuvertbodens im Bereich der Vorderkante der Packtasche kommt es dabei erstmals zu einem Kontakt zwischen Kuvertinhalt und Kuvert, wobei der Kuvertinhalt das Kuvert von der Packtasche wegschiebt. Anschliessend wird, nach Abheben der Aufziehrolle 14 vom aufgezogenen, nun gepackten Kuvert, das Kuvert durch Finger 26 in Richtung der Abtransportorgane, bspw. des mit der Transportrolle 20 und/oder gesonderten Abtransportrolle 22 zusammenwirkenden Segments 23 bewegt.

Alternativ kann dabei die Aufziehrolle 14 auch zunächst entgegengesetzt zur Aufzugsrichtung, in Abtransportrichtung betrieben werden um das Kuvert auf die Geschwindigkeit des kontinuierlich zugeführten Kuvertinhalts zu beschleunigen, wodurch auch bspw. besonders dünne, oder empfindliche Kuverts befüllt werden können ohne die Geschwindigkeit des durchlaufenden Kuvertinhalts in der Packtasche zu verringern bzw. ohne diesen zu stark oder überhaupt abbremsen zu müssen. Durch die Abtransportorgane 11, 20, 23 wird das Kuvert, bevorzugt, um ein Heraus- oder Verrutschen des Kuvertinhaltes 5 zu vermeiden, in einem nach unten gerichteten flachen Abtransportwinkel Wa, weiterbefördert.

Ein solcher nach unten gerichteter Abtransportwinkel ist auch bei einer Kuvertiervorrichtung mit einer Kuvertzufuhr von unten vorteilhaft, bei der die Packtasche 9 vorteilhaft umgekehrt, daher mit der äusseren Klappenführungsseite der Klappenführung 13 nach unten gerichtet, montiert ist. Das Kuvert kann ebenfalls umgekehrt (Klappe unten) zugeführt werden.

In Fig. 3 ist eine erfindungsgemässe verstellbare Packtasche abgebildet, die mit ganz unterschiedlichen Kuvertiervorrichtungen verwendet werden kann, wenn diese bezüglich der Kuvertzuschnitte und bezüglich Packmasse, insbesondere bezüglich der Dicke des Kuverinhalts, flexibel gestaltet werden sollen. Gemäss dem dort dargestellten Ausführungsbeispiel sind drei sogenannte Lamellen 28 an bzw. unter einer Montageschiene 15, hier bevorzugt einer Verstellschiene 35, montiert. Während die hier eine innere Lamelle 28" ortsfest an der Montage- oder der Verstellschiene befestigt ist, können die äusseren Lamellen 28' quer zur Transport- bzw. Abtransportrichtung bewegt werden, um so die Packtasche 9 optimal auf unterschiedliche Kuvertbreiten einstellen zu können. Die Einstellung der Breite wird im vorliegenden Beispiel mit einer handbetriebenen Stellspindel 31 vorgenommen, dies kann jedoch auch automatisch, z.B. elektrisch angetrieben, vorgesehen werden. Zum flexiblen Befestigen einer solchen Packtasche 9 an der Kuvertiervorrichtung 1 ist hier ein Montageanschlag 36 vorgesehen.

Fig. 4 zeigt eine Rückansicht der in Fig. 3 dargestellten Packtasche 9. Dabei sind zusätzlich noch Hilfsflächen 34 zu erkennen, die den inneren Führungsflächen der einzelnen Lamellen in Zuführrichtung des Kuvertinhalts vorgelagert angeordnet sind, um ein leichteres Einschieben des Inhalts in die Packtasche 9 zu ermöglichen. Um ein möglichst sicheres Aufziehen des Kuverts 2 auf die Packtasche 9 sicherzustellen, können dabei die Seitenlamellen 28' im Bereich der in Richtung der Transport-, Abtransportebene gewandten frei stehenden Vorderkante 53, wie in Fig. 3 dargestellt, nach innen, in Richtung der feststehenden inneren Lamelle, bzw. der Mittellinie M, ragend ausgebildet sein. Die äusseren Seitenflächen der Lamellen 28' sind dabei zumindest teilweise geschlossen, um den Kuvertinhalt 5 seitlich zu führen und ein Berühren des Kuvertinhalts mit dem Kuvert vor dem Abschluss des Einschiebevorgangs zu verhindern.

Fig. 5 zeigt beispielhaft die Seitenansicht einer äusseren Lamelle 28' von innen gesehen. Klappenführung 13, wie hier dargestellt oben, und Blattführung 30 unten, sind beide mit einer Hilfsfläche 34 in Richtung der Zuführeinrichtung 10 versehen. Die Seitenlamelle 28' umfasst einen Lamellenfuss 37, der bspw. mit der Klappenführung 13 als einstückiger Winkel hergestellt sein kann, um die Stabilität der Packtasche zu erhöhen.

Am Lamellenfuss 37 kann die Blattführung 30 im hinteren Bereich mit einem Federanschlug 38 befestigt sein. Die aus einem federnden Material hergestellte Blattführung 30 ist dabei in einem schrägen Winkel zur Innenfläche der Klappenführung angestellt, so dass sie im vorderen Bereich in unmittelbarer Nähe der Klappenführung endet oder sogar an dieser anliegt. Erst durch Einschieben des Kuvertinhalts wird die Blattführung 30 nach unten gedrückt und gibt den Weg ins Kuvert bzw. in Abtransportrichtung frei. Dadurch können auch bezüglich ihrer Dicke unterschiedliche Kuvertinhalte sicher mit derselben Geschwindigkeit zugeführt werden. Die maximale Dicke des Kuvertinhalts wird in diesem Fall durch einen Abstand z, im hinteren Bereich, zwischen den inneren Führungsflächen der Klappenführung 13 und der Blattführungen 30 bestimmt.

Alternativ kann die Lamelle 28' zumindest teilweise als U-Profil mit nach aussen gerichteter Basis ausgebildet sein, so dass der Kuvertinhalt von den äusseren Lamellen durch das U-Profil geführt und/oder gestützt wird. Der hier untere Teil des U-Profils kann dabei beispielsweise als gefedertes Scharnier ausgebildet sein, das den Kuvertinhalt gegen die Klappenführung anhebt.

Der Aufbau einer inneren Lamelle 28" kann ähnlich dem der äusseren Lamelle 28' gewählt werden, wobei hier vorteilhafterweise Blattführung 30 und Klappenführung 13 separat an der Kuvertiereinrichtung oder entsprechenden Montageschienen oder Anschlägen montiert sind.

Wie bereits erwähnt, werden bei einer Kuvertiervorrichtung mit Zuführung von unten die Packtasche bzw. die Lamellen der Packtasche umgekehrt, d.h. mit der Klappenführung nach unten montiert. Die Klappenführungsebene K kann auch in diesem Fall mit der Horizontalebene identisch sein, Rippe 33 ragt von der Horizontalebene, bzw. der Oberfläche der Packtasche hier nach unten ab und verläuft zumindest in einem Teilbereich schräg ansteigend nach hinten.

Wiewohl im vorhergehenden einzelne Aspekte der Erfindung in unterschiedlichen Ausführungsbeispielen gezeigt wurden, sind die einzelne Aspekte im Rahmen des dem Fachmann geläufigen Wissens ohne weiteres miteinander kombinierbar, sofern sie sich nicht, wie vom Fachmann ohne weiteres erkennbar, gegenseitig ausschliessen. Weitere Ausführungsformen ergeben sich aus der vorliegenden Offenbarung und dem allgemeinen Wissen des Fachmanns für Kuvertier- und Verpackungsvorrichtungen.

Ferner können Kuverts mit bereits geöffneter Klappe zugeführt werden. Das ergibt die Möglichkeit, die Kuverts inline herzustellen, das heisst diese vorgängig aus einer Papierbahn zu falzen und zu kleben, und / oder Kuverts mit geöffneter Klappe zu bedrucken, da so bei nur einseitigem Bedrucken nach dem Schliessen der Klappe auch ein Teil der Rückseite des geschlossenen Kuverts (eben die Klappe) bedruckt ist. Dabei können dem System die Kuverts direkt mit geöffneter Klappe zugeführt werden, ohne dass die Klappe erst innerhalb der Kuvertiervorrichtung geöffnet werden muss.

### BEZUGSZEICHEN

- 1: Kuvertiervorrichtung
- 2: Kuvert
- 3: Kuvertklappe
- 4: Klappenfalz
- 5: Kuvertinhalt
- 6: Halterung für leere Kuverts
- 7: Klappenöffner
- 8: Transportorgane
- 9: Packtasche
- 10: Zuführeinrichtung
- 11: Abtransportorgane
- 12: Trichter
- 13: Klappenführung, Klappenführungsseite
- 14: Aufziehmittel, Aufziehrolle
- 15: Montageschiene
- 16: Mittel zur Synchronisierung
- 17: Führungskurve / Nocke
- 18: Winkelprofil
- 19: Trichterbasis
- 20: Transportrolle
- 21: Gegenrolle
- 22: Abtransportrolle
- 23: weiteres Abtransportorgan, Segment
- 25: Öffnerklaue
- 26: Finger
- 27: Konus
- 28: Lamelle
- 28': äussere Lamelle
- 28": innere Lamelle
- 29: äussere Seitenfläche der Lamelle
- 30: Blattführung
- 31: Stellmittel, Stellspindel
- 32: Zuführantrieb
- 33: Rippe
- 34: Hilfsfläche
- 35: Verstellschiene
- 36: Montageanschlag
- 37: Lamellenfuss
- 38: Federanschlag
- 53: Vorderkante Packtasche
- 1: Klappenlänge
- z: maximale Dicke des Kuvertinhalts
- M: Mittellinie
- T, T": Transportebene der Kuverts
- K: die Klappenführungsseite umfassende Ebene
- Wa: Abtransportwinkel
- Wt, Wt": Transportwinkel

## Patentansprüche

1. Kuvertiervorrichtung (1) umfassend eine Kuvertzufuhr und insbesondere eine Montageschiene (15), eine Verstellschiene (35) oder einen Anschlag und umfassend eine Packtasche (9), wobei die Packtasche (9) eine Klappenführung (13), eine Blattführung (30) und eine Mittellinie M bezüglich einer Transportrichtung der Kuverts, sowie mehrere zur Mittellinie M parallel, mit einer Klappenführung (13) der Packtasche in einer Ebene K angeordnete Lamellen (28) umfasst, wobei die Lamellen (28) an der Kuvertiervorrichtung (1) montierbar sind und zumindest einer oder mehreren Lamellen (28) eine von der Klappenführung (13) beabstandete Blattführung (30) zugeordnet ist, wobei die Blattführung (30) zumindest in einem, bezüglich der Kuvertzufuhr vorderen Bereich der Packtasche zur Klappenführung (13) federnd ausgeführt ist, **dadurch gekennzeichnet, dass** die Blattführung (30) im hinteren Bereich fest mit einer Lamelle (28), einer Montageschiene (15), einer Verstellschiene (35), einem Anschlag, oder der Kuvertiervorrichtung (1) verbunden ist und die Lamellen (28) an der Kuvertiervorrichtung, einer Montageschiene (15), einer Verstellschiene (35) oder einem Anschlag montiert sind, so dass die Packtasche während des Kuvertiervorgangs nicht bewegt wird, und die Blattführung (30) sich fingerförmig bis in den vorderen Bereich der Lamelle (28), schräg gegen die Klappenführung (13) gerichtet, erstreckt.

2. Kuvertiervorrichtung nach Anspruch 1, **dadurch gekennzeichnet, dass** sich die Blattführung (30) fingerförmig bis in den vorderen Bereich der Klappenführung (13) einer oder mehrerer Lamellen (28, 28'), schräg, in einem flachen Winkel zwischen 0° und 20° gegen die Klappenführung gerichtet, erstreckt , wodurch die Federwirkung der Blattführung (30) so eingestellt ist, dass eine Zufuhrgeschwindigkeit des Kuvertinhalts (5) für unterschiedlich dicke Kuvertinhalte im Wesentlichen beibehalten wird.

3. Kuvertiervorrichtung nach einem der vorhergehenden Ansprüche, **dadurch gekennzeichnet, dass** die Blattführung (30) eine Feder ist.

4. Kuvertiervorrichtung nach einem der vorhergehenden Ansprüche, **dadurch gekennzeichnet, dass** die Blattführung (30) im vorderen Bereich der Lamelle (28) die Innenseite der Klappenführung (13) berührt.

5. Kuvertiervorrichtung nach einem der vorhergehenden Ansprüche, **dadurch gekennzeichnet, dass** die Kuvertier-vorrichtung (1) eine Feder umfasst, die die Blattführung (30) in Richtung der Klappenführung (13) anstellt.

6. Kuvertiervorrichtung nach einem der vorhergehenden Ansprüche, **dadurch gekennzeichnet, dass** die Lamellen (28) voneinander getrennt montiert sind und die Packtasche (9) Stellmittel (31) zum Verschieben der bezüglich der Mittellinie M äusseren Seitenlamellen (28') aufweist, um diese im Wesentlichen senkrecht zur Mittellinie M parallel zu verschieben.

7. Kuvertiervorrichtung nach einem der vorhergehenden Ansprüche, **dadurch gekennzeichnet, dass** zwischen den äusseren Lamellen (28') zumindest eine innere Lamelle (28") ortsfest angeordnet ist.

8. Kuvertiervorrichtung nach einem der Ansprüche 6 oder 7, **dadurch gekennzeichnet, dass** die Stellmittel (31) elektrische und/oder mechanische Mittel, dabei bevorzugt eine Stellspindel (31) umfassen.

9. Kuvertiervorrichtung nach einem der vorhergehenden Ansprüche, **dadurch gekennzeichnet, dass** die äusseren Lamellen (28') auf der jeweils äusseren Seitenfläche zumindest teilweise geschlossen sind.

10. Kuvertiervorrichtung nach einem der vorhergehenden Ansprüche, **dadurch gekennzeichnet, dass** die äusseren Lamellen (28') zumindest teilweise ein U-Profil mit nach aussen gerichteter Basis bilden, so dass der Kuvertinhalt (5) an beiden Seiten der Packtasche durch das U-Profil geführt wird.

11. Kuvertiervorrichtung nach Anspruch 7 oder Anspruch 8 in Verbindung mit Anspruch 7, **dadurch gekennzeichnet, dass** die zumindest eine innere Lamelle (28") auf beiden Seitenflächen offen ist.

12. Kuvertiervorrichtung nach einem der vorhergehenden Ansprüche, **dadurch gekennzeichnet, dass** die Klappenführung (13) an der Kuvertiervorrichtung (1), einer Montageschiene (15) oder einer Verstellschiene 35 montiert ist.

13. Kuvertiervorrichtung nach einem der vorhergehenden Ansprüche, **dadurch gekennzeichnet, dass** zumindest den äusseren Lamellen (28') eine von der Klappenführung (13) beabstandete Blattführung (30) zugeordnet ist.

14. Kuvertiervorrichtung nach Anspruch 7 oder Anspruch 8 in Verbindung mit Anspruch 7, oder Anspruch **dadurch gekennzeichnet, dass** zumindest einer inneren Lamelle (28") eine von der Klappenführung (13) beabstandete Blattführung (30) zugeordnet ist.

15. Kuvertiervorrichtung nach einem der vorhergehenden Ansprüche, **dadurch gekennzeichnet, dass** die Kuvertiervorrichtung (1) eine Halterung (6) für leere Kuverts, einen Klappenöffner (7) zum öffnen einer Kuvertklappe (3) des Kuverts (2), Transportorgane (8) für den Transport der Kuverts (2) von der Halterung (6) zur Packtasche (9), auf der die Kuverts (2) befüllt werden, eine Zuführeinrichtung (10) zum Zuführen des Kuvertinhalts (5) zu der Packtasche und in die Packtasche (9), Abtransportorgane (11), für die Weiterbeförderung des befüllten Kuverts (2), sowie zumindest eines der folgenden Merkmale umfasst: eine Montageschiene (15), eine Verstellschiene (35), einen Anschlag (36), wobei die zumindest eine Blattführung (30) mit zumindest einer Lamelle (28) fest verbunden ist und/oder zumindest eine Blattführung (30) und/oder zumindest eine Lamelle (28) mit einer Montageschiene (15), einer Verstellschiene (35) oder einem Anschlag (36) der Kuvertiermaschine verbindbar sind.

16. Verfahren zum Befüllen einer Packtasche auf einer Kuvertiervorrichtung nach einem der Ansprüche 1 bis 15, wobei ein Kuvert (2) mit geöffneter Kuvertklappe (3) voran zu der Packtasche (9) transportiert, und ein Kuvertinhalt (5) mittels einer Zuführeinrichtung (10) zu der Packtasche (9) zugeführt wird, wobei das Kuvert (2) befüllt wird und anschliessend Abtransportorgane (11) das befüllte Kuvert weiterbefördern, wobei der Kuvertinhalt (5) in der Packtasche (9), die mehrere zur Mittellinie M der Packtasche (9) parallel, mit einer Klappenführung (13) in einer Ebene K angeordnete Lamellen (28) umfasst, geführt wird, wobei der Kuvertinhalt (5) durch eine Blattführung (30), zumindest in einem, bezüglich der Kuvertzufuhr vorderen Bereich zur Klappenführung (13), federnd angedrückt wird, so dass der Kuvertinhalt (5) das Kuvert (3) erst im Bereich einer Vorderkante (53) der Packtasche berührt, **dadurch gekennzeichnet, dass** die Packtasche als solche während des Kuvertiervorgangs nicht bewegt wird.

17. Verfahren zum Befüllen einer Packtasche nach Anspruch 16, **dadurch gekennzeichnet, dass** der Kuvertinhalt (5) zumindest durch zwei, jeweils den äusseren Lamellen (28') zugeordneten Blattführungen (30) angedrückt wird.

18. Verfahren zum Befüllen einer Packtasche nach einem der Ansprüche 16 oder 17, **dadurch gekennzeichnet, dass** der Kuvertinhalt (5) zumindest durch eine, einer inneren Lamelle (28") zugeordneten Blattführung (30) angedrückt wird.

19. Verfahren zum Befüllen einer Packtasche nach einem der Ansprüche 16 bis 18, **dadurch gekennzeichnet, dass** der Kuvertinhalt (5) zusätzlich durch zumindest teilweise geschlossene äussere Seitenflächen der äusseren Lamellen (28') geführt wird.

## Claims

1. Inserting device (1) comprising an envelope feed and in particular a mounting rail, an adjusting rail (35) or a stop, and comprising a packing pocket (9), the packing pocket (9) having a center line M with respect to a transport direction of the envelopes, as well as several slats (28) arranged parallel to the center line M, with a flap guide (13) of the packing pocket in a plane K, the slats (28) being mountable on the inserting device (1) and to at least one or more slats (28) a sheet guide (30) is assigned being spaced apart from the flap guide (13), wherein the sheet guide (30) is resilient with respect to the flap guide (13) at least in a front region of the packing pocket, said region being at the front of the packing pocket with respect to the envelope feed, **characterized in that** the sheet guide (30) in the rear area is firmly connected to a slat (28), a mounting rail (15), an adjustment rail (35), a stop or to the inserting device (1), and the slats (28) are mounted on the inserting device, a mounting rail (15), an adjustment rail (35) or a stop, so that the packing pocket is not moved during the inserting process, and the sheet guide (30) extends finger-shaped up to the front area of the slat (28), directed obliquely against the flap guide (13).

2. Inserting device according to claim 1, **characterized in that** the sheet guide (30) extends in the form of a finger into the front area of the flap guide (13) of one or more slats (28, 28'), and extends obliquely, in a flat one Angle between 0 ° and 20 ° directed against the flap guide, whereby the spring action of the sheet guide (30) is set so that a feed speed of the envelope contents (5) is essentially maintained for envelope contents of different thicknesses.

3. Inserting device according to one of the preceding claims, **characterized in that** the sheet guide (30) is a spring.

4. Inserting device according to one of the preceding claims, **characterized in that** the sheet guide (30) touches the inside of the flap guide (13) in the front region of the slat (28).

5. Inserting device according to one of the preceding claims, **characterized in that** the inserting device (1) comprises a spring which adjusts the sheet guide (30) in the direction of the flap guide (13).

6. Inserting device according to one of the preceding claims, **characterized in that** the slats (28) are mounted separately from one another and the packing pocket (9) has adjusting means (31) for moving the outer side slats (28') with respect to the center line M to move these essentially perpendicular to the center line M parallel.

7. Inserting device according to one of the preceding claims, **characterized in that** at least one inner slat (28") is arranged in a stationary manner between the outer slats (28').

8. Inserting device according to one of claims 6 or 7, **characterized in that** the adjusting means (31) comprise electrical and / or mechanical means, preferably an adjusting spindle (31).

9. Inserting device according to one of the preceding claims, **characterized in that** the outer slats (28') are at least partially closed on the respective outer side surface.

10. Inserting device according to one of the preceding claims, **characterized in that** the outer slats (28') at least partially form a U-profile with an outwardly directed base, so that the envelope contents (5) on both sides of the packing pocket is guided by the U-profile.

11. Inserting device according to one of claims 7 to 10, **characterized in that** the at least one inner slat (28") is open on both side surfaces.

12. Inserting device according to one of the preceding claims, **characterized in that** the flap guide (13) is mounted on the inserting device (1), a mounting rail (15) or an adjusting rail 35.

13. Inserting device according to one of the preceding claims, **characterized in that** a sheet guide (30) spaced apart from the flap guide (13) is assigned to at least the outer slats (28').

14. Inserting device according to one of claims 7 to 13, **characterized in that** a sheet guide (30) spaced apart from the flap guide (13) is assigned to at least one inner slat (28").

15. Inserting device according to one of the preceding claims, **characterized in that** the inserting device (1) has a holder (6) for empty envelopes, a flap opener (7) for opening an envelope flap (3) of the envelope (2), transport elements (8) for transport the envelopes (2) from the holder (6) to the packing pocket (9) on which the envelopes (2) are filled, a feed device (10) for feeding the envelope contents (5) to the packing pocket and into the packing pocket (9), removal organs (11), for the further conveyance of the filled envelope (2), and at least one of the following features: a mounting rail (15), an adjusting rail (35), a stop (36), whereat the at least one sheet guide (30) is firmly connected with at least one slat (28), and / or at least one sheet guide (30), and / or at least one slat (28) is connected with a mounting rail (15), an adjustment rail (35) or a stop (36) of the inserting device.

16. A method for filling a packing pocket on an enveloping device according to one of claims 1 to 15, wherein an envelope (2) with the envelope flap (3) open is transported first to the packing pocket (9), and an envelope content (5) is transported by means of a feed device (10), is fed to the packing pocket (9), whereat the envelope (2) is filled and the filled envelope is then conveyed onwards by transport elements (11), whereat the envelope content (5) is guided in the packing pocket (9), which comprises several slats (28) arranged in a plane K with a flap guide (13) in parallel to the center line M of the packing pocket (9), whereat the envelope contents (5) being guided through a sheet guide (30), is resiliently pressed to the flap guide (13), at least in one front area with respect to the envelope feed, so that the envelope contents (5) only touch the envelope (2) in the area of a front edge (53) of the packing pocket, **characterized in that** the packing pocket as such is not moved during the inserting process.

17. A method for filling a packing pocket according to claim 16, **characterized in that** the envelope content (5) is pressed on by at least two sheet guides (30) each assigned to an outer slat (28').

18. A method for filling a packing pocket according to one of claims 16 or 17, **characterized in that** the envelope content (5) is pressed on at least by a sheet guide (30) assigned to an inner slat (28").

19. A method for filling a packing pocket according to one of claims 16 to 18, **characterized in that** the envelope content (5) is additionally guided through at least partially closed outer side surfaces of the outer slats (28').

## Revendications

1. Dispositif de mise sous enveloppe (1) comprenant un chargeur d'enveloppes et en particulier un rail de montage (15), un rail réglable (35) ou une butée, et comprenant une poche de garnissage (9), la poche de garnissage (9) comprenant un guide de rabat (13), un guide-feuilles (30) et une ligne médiane M par rapport au sens de transport de l'enveloppe ainsi que plusieurs lamelles (28) agencées dans un plan K parallèlement à la ligne médiane M avec un guide de rabat (13) de la poche de garnissage, les lamelles (28) pouvant être montées sur le dispositif de mise sous enveloppe (1) et un guide-feuilles (30) espacé du guide de rabat (13) étant associé à au moins une ou plusieurs lamelles (28), le guide-feuilles (30) étant conçu élastique vers le guide de rabat (13) au moins dans une zone avant de la poche de garnissage par rapport au chargeur d'enveloppes, **caractérisé en ce que** le guide-feuilles (30) est relié fixement dans la zone arrière à une lamelle (28), à un rail de montage (15), à un rail réglable (35), à une butée ou au dispositif de mise sous enveloppe (1), et **en ce que** les lamelles (28) sont montées sur le dispositif de mise sous enveloppe, sur un rail de montage (15), un rail réglable (35) ou une butée, de sorte que la poche de garnissage ne bouge pas pendant le processus de mise sous enveloppe et que le guide-feuilles (30) s'étende en forme de doigts jusque dans la zone avant de la lamelle (28), de façon inclinée par rapport au guide de rabat (13).

2. Dispositif de mise sous enveloppe selon la revendication 1, **caractérisé en ce que** le guide-feuilles (30) s'étend en forme de doigts jusque dans la zone avant du guide de rabat (13) d'une ou plusieurs lamelles (28, 28'), de façon inclinée, selon un angle plat compris entre 0° et 20° par rapport au guide de rabat, l'effet ressort du guide-feuilles (30) étant réglé de façon à maintenir sensiblement une vitesse d'alimentation du contenu de l'enveloppe (5) pour des contenus d'épaisseurs différentes.

3. Dispositif de mise sous enveloppe selon l'une des revendications précédentes, **caractérisé en ce que** le guide-feuilles (30) est un ressort.

4. Dispositif de mise sous enveloppe selon l'une des revendications précédentes, **caractérisé en ce que** le guide-feuilles (30) touche, dans la zone avant de la lamelle (28), l'intérieur du guide de rabat (13).

5. Dispositif de mise sous enveloppe selon l'une des revendications précédentes, **caractérisé en ce que** le dispositif de mise sous enveloppe (1) comprend un ressort qui engage le guide-feuilles (30) dans la direction du guide de rabat (13).

6. Dispositif de mise sous enveloppe selon l'une des revendications précédentes, **caractérisé en ce que** les lamelles (28) sont montées séparées les unes des autres et **en ce que** la poche de garnissage (9) présente des moyens de réglage (31) pour déplacer les lamelles latérales extérieures (28') par rapport à la ligne médiane M afin de les déplacer parallèlement, de façon sensiblement perpendiculaire par rapport à la ligne médiane M.

7. Dispositif de mise sous enveloppe selon l'une des revendications précédentes, **caractérisé en ce qu'**il est agencé de façon fixe entre les lamelles extérieures (28') au moins une lamelle intérieure (28").

8. Dispositif de mise sous enveloppe selon l'une des revendications 6 ou 7, **caractérisé en ce que** les moyens de réglage (31) comprennent des moyens électriques et/ou mécaniques, de préférence une tige de réglage (31).

9. Dispositif de mise sous enveloppe selon l'une des revendications précédentes, **caractérisé en ce que** les lamelles extérieures (28') sont fermées au moins partiellement sur les faces latérales extérieures.

10. Dispositif de mise sous enveloppe selon l'une des revendications précédentes, **caractérisé en ce que** les lamelles extérieures (28') forment au moins en partie un profil en U avec une base orientée vers l'extérieur, de sorte que le contenu de l'enveloppe (5) est guidé des deux côtés de la poche de garnissage par le profil en U.

11. Dispositif de mise sous enveloppe selon l'une des revendications 7 à 10, **caractérisé en ce que** la au moins une lamelle intérieure (28") est ouverte sur les deux faces latérales.

12. Dispositif de mise sous enveloppe selon l'une des revendications précédentes, **caractérisé en ce que** le guide de rabat (13) est monté sur le dispositif de mise sous enveloppe (1), sur un rail de montage (15) ou sur un rail réglable (35).

13. Dispositif de mise sous enveloppe selon l'une des revendications précédentes, **caractérisé en ce qu'**un guide-feuilles (30) espacé de guide de rabat (13) est associé à au moins les lamelles extérieures (28').

14. Dispositif de mise sous enveloppe selon l'une des revendications revendications 7 à 13, **caractérisé en ce qu'**un guide-feuilles (30) espacé du guide de rabat (13) est associé à au moins une lamelle intérieure (28").

15. Dispositif de mise sous enveloppe selon l'une des revendications précédentes, **caractérisé en ce que** le dispositif de mise sous enveloppe (1) comprend un support (6) pour les enveloppes vides, un ouvre-rabat (7) pour ouvrir un rabat (3) de l'enveloppe (2), des organes de transport (8) pour transporter l'enveloppe (2) depuis le support (6) jusqu'à la poche de garnissage (9) sur laquelle l'enveloppe (2) est remplie, un dispositif d'acheminement (10) destiné à acheminer le contenu (5) vers la poche de garnissage et dans la poche de garnissage (9), des organes d'évacuation (11) pour évacuer l'enveloppe remplie (2), et au moins une des caractéristiques suivantes: un rail de montage (15), un rail réglable (35), une butée (36), le au moins un guide-feuilles (30) étant fixement relié à au moins une lamelle (28) et/ou au moins un guide-feuilles (30) et/ou au moins une lamelle (28) pouvant être relié(e) à un rail de montage (15), à un rail réglable (35) ou à une butée (36) de la machine de mise sous enveloppe.

16. Procédé pour remplir une poche de garnissage sur un dispositif de mise sous enveloppe selon l'une des revendications 1 à 15, dans lequel une enveloppe (2) est transportée avec un rabat (3) ouvert en direction de la poche de garnissage (9) et un contenu (5) est amené à l'aide d'un dispositif d'acheminement (10) jusqu'à la poche de garnissage (9), dans lequel l'enveloppe (2) est remplie et les organes d'évacuation (11) évacuent ensuite l'enveloppe remplie, dans lequel le contenu (5) est guidé dans la poche de garnissage (9) qui comprend plusieurs lamelles (28) agencées avec un guide de rabat (13) dans un plan K parallèlement à la ligne médiane M de la poche de garnissage (9), dans lequel le contenu (5) est pressé de manière élastique vers le guide de rabat (13) par un guide-feuilles (30) au moins dans une zone avant par rapport au chargeur d'enveloppes, de sorte que le contenu (5) ne touche l'enveloppe (2) que dans dans la zone d'un bord avant (53) de la poche de garnissage, **caractérisé en ce que** la poche de garnissage en tant que telle ne bouge pas pendant le processus de mise sous enveloppe.

17. Procédé pour remplir une poche de garnissage selon la revendication 16, **caractérisé en ce que** le contenu (5) est pressé au moins par deux guide-feuilles (30) associées aux lamelles extérieures (28').

18. Procédé pour remplir une poche de garnissage selon l'une des revendications 16 ou 17, **caractérisé en ce que** le contenu (5) est pressé au moins par un guide-feuilles (30) associé à une lamelle intérieure (28").

19. Procédé pour remplir une poche de garnissage selon l'une des revendications 16 à 18, **caractérisé en ce que** le contenu (5) est guidé en plus par des faces latérales extérieures au moins partiellement fermées des lamelles extérieures (28').
